# EUROPÄISCHE PATENTSCHRIFT

(11) **EP 0 083 730 B1**
(45) Veröffentlichungstag und Bekanntmachung des Hinweises auf die Patenterteilung: **06.11.1985**
(21) Anmeldenummer: 82111153.1
(22) Anmeldetag: 02.12.1982
(51) Int. Cl.: A63C 9/084

(54) **Skibindung**
Ski binding
Fixation de ski

(30) Priorität: 11.12.1981 AT 5305/81
(43) Veröffentlichungstag der Anmeldung: 20.07.1983
(73) Patentinhaber: TMC CORPORATION, CH-6340 Baar/Zug (CH)
(72) Erfinder: Krob, Erwin, A-1150 Wien (AT); Bauer, Helmut, A-1210 Wien (AT); Svoboda, Josef, Dipl.-Ing., A-2320 Schwechat (AT)
(74) Vertreter: Szász, Tibor, Dipl.-Ing.

## Beschreibung

Die Erfindung betrifft eine Skibindung, die einen auf einem Grundkörper in vertikaler Ebene beweglich angeordneten Sohlenhalter mit einem ersten Verrastungselement aufweist, das mit einem als schwenkbar am Grundkörper gelagerte Steuerkurve ausgebildeten Verrastungsglied im Eingriff steht, wobei der Grundkörper in einer zur Bewegungsebene des Sohlenhalters etwa im rechten Winkel stehenden Ebene an einer Grundplatte bewegbar angeordnet und ebenfalls verrastet ist, und wobei der Sohlenhalter ein zweites Verrastungselement aufweist, das in ein am Ski angeordnetes, etwa kurvenbahnförmiges Rastglied eingreift, wobei das kurvenbahnförmige Rastglied in seiner Mitte eine Ausnehmung mit vertikalen Flächen aufweist, deren Abstand zueinander etwa dem Durchmesser des Verrastungselementes entspricht, wobei die Eingriffstiefe des Verrastungselementes in die Ausnehmung gleich oder grösser ist als der Radius des Verrastungselementes.

Skibindungen der eingangs genannten Art, welche nach der AT-A-305 843 erzeugt und vertrieben worden sind, erfreuen sich einer grossen Beliebtheit. Sie erfüllen auch gut den Zweck dieser Bindung, nämlich eine gesteuerte Freigabe des Skischuhes bei gleichzeitig in der horizontalen und vertilalen Ebene wirkenden Kräften, wobei bei nur in der horizontalen Ebene wirkenden Kräften eine Sperre die Betätigung des Fersenhalters ausschliesst. Ein horizontales Auslösen erfolgt mit üblichen Fersenhaltern von Sicherheitsskibindungen entsprechend nur im Backenbereich. Durch die Bestimmung der Höhe der vertikalen Flächen der Ausnehmung kann die Sperrzone länger oder kürzer sein; beim Erreichen des oberen Endes der die Ausnehmung begrenzenden Flächen durch das Verrastungselement wird dann die sog. gesteuerte Diagonalöffnung eingeleitet.

Ziel der Erfindung ist eine Verbesserung der bekannten Lösung durch Vergrössern der wirksamen Höhe der Sperrzone ohne dabei die Abmessungen des Verrastungselementes und/oder der die Ausnehmung begrenzenden vertikalen Flächen zu verändern. Erreicht wird das gesetzte Ziel erfindungsgemäss dadurch, dass das am Sohlenhalter vorgesehene zweite Verrastungselement und das am Ski angeordnete Rastglied relativ zueinander federnd abgestützt sind.

Durch diese erfindungsgemässe Massnahme wird die wirksame Höhe der Sperrzone vergrössert, weil während eines vorbestimmten, meist geringen Abhebens des Sohlenhalters von der Oberseite des Skis entweder das am Sohlenhalter vorgesehene Verrastungselement durch die Kraft einer Feder beaufschlagt noch in die mit vertikalen Flächen begrenzte Ausnehmung eintaucht, oder das am Ski angeordnete Rastglied, von einer Feder beaufschlagt, der Höhenbewegung des Sohlenhalters folgt. In beiden Fällen wird somit eine erhöhte Sperrzone erreicht, ohne dass eine Veränderung der Abmessungen des Verrastungselementes und/oder der die Ausnehmung begrenzenden vertikalen Flächen erforderlich sein würde. Zudem kann die jeweils wirksame Vergrösserung der so erhöhten Sperrzone durch entsprechende Auswahl der Feder vom Konstrukteur in einer breiten Spanne bestimmt werden.

Aus der DE-A-2 340 420 (vgl. Fig. 4) ist zwar eine Skibindung bekannt, die mit zwei Verrastungen ausgebildet ist, wobei das für die Auslösung in horizontaler Richtung vorgesehene zweite Verrastungselement und das am Ski angeordnete Rastglied ebenfalls relativ zueinander federnd abgestützt sind, jedoch ist bei dieser bekannten Lösung das zweite Verrastungselement nicht am Sohlenhalter angeordnet. Diese bekannte Skibindung kann somit auch nicht zur Lösung der dem Anmeldungsgegenstand zugrundeliegenden Aufgabe beitragen, die darauf gerichtet ist, die wirksame Höhe der Sperrzone zu vergrössern, d.h. Vergrösserung des Bereiches, in dem eine Auslösung in horizontaler Ebene ausgeschlossen wird. Eine derartige Sperrzone ist jedoch bei der aus der DE-A-2 340 420 bekannten Skibindung gar nicht vorgesehen, sondern diese Bindung löst auch bei nur in seitlicher Richtung wirkenden Kräften aus.

In einer vorteilhaften Ausgestaltung der Erfindung ist vorgesehen, dass eine das Verrastungselement bildende Rolle an einer Achse gelagert ist, welche Achse ihrerseits im Sohlenhalter in zwei, in vertikaler Richtung verlaufenden Langlöchern gelagert und relativ zu dem Sohlenhalter mittels einer im Sohlenhalter befestigten Feder, z.B. mittels eines Paares von Biegefedern, vorgespannt abgestützt ist. Durch die federnde Abstützung der Rolle an/in deren Lagerstellen ist eine besonders einfache Bauweise gegeben.

Eine vorteilhafte Ausführungsform dieses Erfindungsgedankens ist dadurch gekennzeichnet, dass die Achse der Rolle, in der geöffneten Lage der Skibindung, am unteren Bereich der beiden Langlöcher aufliegt und, im geschlossenen Zustand der Skibindung, gegen die Kraft der beiden Biegefedern, am oberen Bereich dieser Langlöcher anliegt. Bei dieser Ausgestaltung genügt es, wenn die Biegefeder nur insoweit vorgespannt ist, dass im geöffneten Zustand des Fersenhalters die Achse der Rolle die soeben beschriebene untere Lage einnimmt.

Ein noch weiterer Erfindungsgedanke liegt darin, dass das Rastglied von zumindest einer Stütze, gegebenenfalls von zwei Stützteilen, gebildet ist, welche relativ zur Grundplatte höhenverstellbar und an dieser letzteren unter Zwischenschaltung zumindest einer Feder, vorzugsweise durch ein Par von Federn elastisch abgestützt gehalten ist bzw. sind. Dadurch kann bei einer fixen Lagerung der die Rast bildenden Rolle die elastische Abstützung zwischen Rast und Gegenrast erfolgen, wobei durch die Möglichkeit der symmetrischen Abstützung gegenüber einer zentralen Abstützung eine bessere Kraftverteilung erzielt werden kann.

In Weiterentwicklung dieses Erfindungsgedankens sind als Federn zwei Blattfedern vorgesehen, welche zwischen der Oberseite der Grundplatte und der Unterseite zweier Stützbereiche des Rastgliedes angeordnet sind, wobei in beiden, nach unten abgewinkelten Seitenbereichen der Grundplatte Haltestifte befestigt sind, die mit in vertikaler Richtung verlaufenden Langlöchern der Stütze korrespondieren. Hierdurch ist eine einfache Bauweise der Verrastung und gleichzeitig eine sichere Führung der elastisch abgestützten Bauteile der Gegenrast relativ zueinander gewährleistet.

Ein weiterer Erfindungsgedanke besteht darin, dass das Rastglied als ein in der Draufsicht etwa U-förmiger Körper gestaltet ist, dessen Steg von der Stütze gebildet ist und dessen beide Schenkel an je einem seitlich an der Grundplatte befestigten Schwenkbolzen schwenkbar gelagert sind. Auf diese Weise kann das Rastglied besonders stabil gestaltet sein.

Nach einem anderen Erfindungsmerkmal der vorangehenden Weiterentwicklung weisen die beiden Stützbereiche des Rastgliedes nach unten offene Sackbohrungen auf, in denen sich je ein Ende jeweils einer Schraubenfeder abstützt, wobei die anderen Enden jeder dieser Federn auf der Oberseite der Grundplatte abgestützt sind, und wobei die Grundplatte mit zwei relativ zur Skilängsachse symmetrisch angeordneten und in Skilängsrichtung verlaufenden Bolzen ausgestattet ist, welche in je einer aus dem Material der Grundplatte abgebogenen Blechwand befestigt sind, an welchen Bolzen jeweils eine der beiden, die einzelnen Steuerflächenbereiche aufweisenden Stützteile schwenkbar gelagert ist. Auf diese Weise erübrigt sich eine gesonderte Führung für die einzelnen Stützteile an der Grundplatte, wie dies. z.B. gemäss der vorhergehenden Ausführung erforderlich gewesen ist.

Weitere Merkmale, Vorteile und Einzelheiten der Erfindung werden nun anhand der Zeichnung, die mehrere Ausführungsbeispiele darstellt, näher beschrieben. Hierbei zeigen: die Fig. 1 und 2 Details des zweiten Verrastungselementes in Verbindung mit dem am Ski angeordneten Rastglied, entsprechend der Fig. 1 und 2 der AT-A-305 843, wobei das Verrastungselement auf dem Rastglied anliegt; die Fig. 3 eine Darstellung ähnlich der Fig. 2, wobei der Sohlenhalter geschlossen ist und das Verrastungselement in das Rastglied eingreift, in allen Fällen mit gefederter Abstützung des Verrastungselementes; die Fig. 4 und 5 eine erste gefederte Ausführungsform des am Ski angeordneten Rastgliedes, ähnlich den Fig. 1 und 2 und die Fig. 6 eine Abwandlung der gefederten Abstützung des am Ski angeordneten Rastgliedes, ähnlich der Ausführungsform nach der Fig. 5.

In der nun folgenden Beschreibung wurden Bauteile identischer Ausgestaltung und Funktion mit jeweils gleichen Bezugsziffern, Bauteile deren Ausgestaltung unterschiedlich, ihre Funktion aber identisch oder vergleichbar ist, mit gleichen Bezugsziffern, zur Unterscheidung jedoch mit einem oder mit mehreren Strichen (', ", "' usw.) bezeichnet.

Bei dem Ausführungsbeispiel nach den Fig. 1 und 2 ist der den eigentlichen Gegenstand der Erfindung betreffende Teilbereich eines Fersenhalters 1 dargestellt. Es ist ein Ski 2 mit einer skifesten Führungsschiene 3 und einer in der Richtung der Längsachse des Skis 2 relativ zur Führungsschiene 3 verstellbaren und in gewünschten Lagen verrastbaren Grundplatte 4 erkennbar. Die Art der Verstellung ist für sich bekannt, sie bildet keinen Gegenstand der Erfindung. Auf der Grundplatte 4 ist in bekannter Weise ein hier nicht dargestellter Grundkörper gelagert, welcher um einen lotrecht zur Grundplatte 4 stehenden Haltebolzen in der horizontalen Ebene verschwenkbar ist. Im Grundkörper ist eine quer zur Längsachse des Skis 2 verlaufende Schwenkachse gelagert, um welche ein Gehäuse 5, hochschwenkbar ist. Vom Gehäuse 5 ist nur jener vordere Bereich gezeigt, an welchem ein Sohlenhalter 8, wie für sich bekannt, gehalten ist. Der Sohlenhalter 8 ist in bekannter Weise mit einem Niederhalter 8a für einen hier nicht dargestellten Skischuh und mit einem Sporn 8b ausgestattet, an welchem letzteren der Skischuh zum Schliessen des Fersenhalters 1 angreifen kann. Der den Sporn 8b tragende Bereich des Sohlenhalters 8 ist relativ zum Gehäuse 5 abgesetzt, so dass eine Innenwand 8c am Sohlenhalter 8 entsteht, welche Wand im wesentlichen parallel zur vorderen Seite des Gehäuses 5 verläuft und mit dieser Seite einen freien Raum 11 begrenzt.

Das zweite Verrastungselement, dessen Ausgestaltung einen Gegenstand der Erfindung bildet, ist im vorliegenden Fall als eine Rolle 9 gestaltet, welche mittels einer Achse 10 in einer als Langloch gestalteten Führung 8d des Sohlenhalters 8 und einer weiteren, ebenfalls als Langloch gestalteten Führung 5a des Gehäuses 5 gelagert ist. Die beiden Führungen 8d, 5a verlaufen vertikal, wobei die Achse 10 der Rolle 9 mittels zweier Federn 13,14, welche im vorliegenden Falls als Biegefedern ausgestaltet sind, in eine abwärts gerichtete Lage gedrängt wird. Somit sitzt die Achse 10 an den unteren Bereichen der beiden Führungen 8d, 5a auf. Die Rolle 9 mit ihrer Achse 10 verbleibt unter der Wirkung der beiden Biegefedem 13, 14 so lange in der beschriebenen Position, bis auf die Rolle 9 eine nach aufwärts wirkende Kraft die Kraft der beiden Biegefedern 13, 14 übersteigt. Somit wird die beschriebene Lage von Rolle 9 und Achse 10 im geöffneten Zustand des Fersenhalters 1 und auch in dessen niedergeschwenkten Lage beibehalten. Nur wenn der Skischuh auf den Sporn 8b des Sohlenhalters 8 einwirkend den Fersenhalter 1 in die geschlossene Lage schwenkt, entsteht eine auf die Rolle 9 nach aufwärts wirkende Kraft, wie dies im folgenden beschrieben wird.

Die Grundplatte 4 trägt in jenem Bereich, welcher etwa mit der Breite der Rolle 9 korrespondiert, ein Rastglied 6. Dieses Rastglied ist z.B. als eine Stütze 12 auf der Grundplatte 4 befestigt, bildet daher mit dieser eine Einheit. Es kann auch aus dem Material der Grundplatte selbst gestaltet sein. Das Rastglied 6 bzw. die Stütze 12 weist, wie man es besser der Fig. 2 entnehmen kann, eine Steuerfläche 7 auf, auf welcher die Rolle 9, in einer noch zu beschreibenden Weise aufliegt bzw. entlang gleitet. Die Steuerfläche 7 weist, in der niedergeschwenkten Lage des Sohlenhalters 8 betrachtet, im der Rolle 9 benachbarten Bereich zwei im wesentlichen vertikale Flächen 7a, 7b und anschliessend an diese je einen kurvenbahnförmigen Abschnitt 7c, 7d auf. In der in der Fig. 1 und 2 dargestellten Lage ist zwischen der Unterseite des Spornes 8b des Sohlenhalters 8 und der Oberseite der Führungsschiene 3 (oder des Skis 2) ein Abstand a, welcher grösser als ein noch zu beschreibender Höhenabstand h ist.

Wird nun der Sohlenhalter 8 geschlossen, beispielsweise dadurch, dass der Skischuh den Sporn 8b in die unterste Lage drückt, so bewirkt der von der Steuerfläche 7 auf die Rolle 9 einwirkende Widerstand ein Verschieben der Achse 10 in den beiden Führungen 8d, 5a gegen die Kraft der beiden Biegefedern 13,14, so dass schliesslich die Achse 10 an den oberen Bereichen der Führungen 8d, 5a anliegt. Dabei nimmt der Sporn 8b die in der Fig. 1 strichpunktiert gezeigte Lage ein. Eine ähnliche Vorgangsweise findet dann statt, wenn der Sohlenhalter 8 nicht durch den Skischuh sondern durch Hand, beispielsweise durch Betätigen eines an sich bekannten Auslösehebels, geschlossen wird (s. auch Fig. 3).

Dabei werden die beiden Federn13, 14 ihrer ursprünglichen Vorspannung gegenüber noch mehr vorgespannt, so dass sie immer das Bestreben haben, die Achse 10 der Rolle 9 in der Richtung zur Skioberseite 2a hin zu drängen. Dieses Bestreben der beiden Federn 13, 14 ist somit in der geschlossenen Lage des Fersenhalters 1 dauernd vorhanden. Wenn daher beispielsweise während der Abfahrt Kräfte auf den Skischuh einwirken, wodurch dieser den Niederhalter 8a des Sohlenhalters 8 von der Skioberseite 2a abzuheben trachtet, so werden bereits bei einem geringen Abheben des Sohlenhalters 8 von der Skioberseite 2a die Achse 10 und somit auch die Rolle 9 durch die beiden Federn 13, 14 nach unten hin gedrückt. Dabei findet zwischen der Achse 10 und der Rolle 9 und der beiden Führungen 8d, 5a des Sohlenhalters 8 bzw. des Gehäuses 5 eine Relativbewegung statt, wobei die Achse 10 ihre Lage beibehält und sich der Sohlenhalter 8 von der Skioberseite weg nach oben hin bewegt. Eine solche Relativbewegung findet so lange statt, bis die beiden unteren Bereiche der Führungen 8d, 5a mit der Achse 10 Berührung nehmen. Bis zum Ende dieser Relativbewegung verbleibt die Rolle 9 in der durch die beiden vertikalen Flächen 7a, 7b gebildeten Ausnehmung der Steuerfläche 7.

Jener Weg, welcher der Achse 10 der Rolle 9 für die oben beschriebene Relativbewegung zur Verfügung steht, ohne dass sich die Lage der Achse 10 verändern würde, ist in der Fig. 1 als eine Freistellung h angegeben. Jener Höhenabstand, welcher zwischen dem niedergeschwenkten und niedergetretenen Sporn 8b des Sohlenhalters 8 relativ zur Skioberseite 2a (oder zur Grundplatte 4) vorhanden ist, ist ebenfalls h bezeichnet. Die beiden h Werte sind nur nominell identisch; zur Vermeidung einer unzulässigen Doppelbestimmung ist bei einem dieser Teile, vorzugsweise beim Sporn 8b, ein üblicher Spielraum vorgesehen. Der besseren Übersicht halber wurde die niedergetretene Lage des Sohlenhalters 8 nur durch eine strichlierte Linie dessen Spornes 8b veranschaulicht.

Die Freistellung h verlängert somit jenen Bereich der Steuerfläche 7, welcher durch die beiden etwa vertikalen Flächen 7a, 7b gebildet ist und eine gegen rein seitliche Kräfte wirkende Sperrzone für den Fersenhalter 1 darstellt. Die Massnahme, den Fersenhalter 1 gegen rein seitliche Kräfte zu sperren und den Auslösevorgang in solchen Fällen ausschliesslich durch den Vorderbacken wirken zu lassen, ist aus dem Stammpatent für sich bekannt. Dabei soll einerseits gewährleistet werden, dass die Rolle in die Sperrzone der Steuerfläche 7 genügend tief eintaucht, anderseits soll nach einem gewissen Sperrweg auf Einwirken von in der horizontalen und in der vertikalen Ebene gleichzeitig wirkenden, sog. Diagonalkräften eine Freigabe des Fersenhalters 1 erfolgen. Da die Höhe der Sperrzone durch die Abmessungen der Rolle zwangsläufig bestimmt ist und derartige Rollen aus Konstruktionsgründen mit nur beschränkten Abmessungen verwendbar sind, war es seit längerer Zeit ein Problem, die wirksame Höhe der Sperrzone ohne Vergrösserung der Abmessungen der Rolle zu erhöhen.

Die soeben beschriebene elastische Abstützung löst dieses Problem, ohne dass dabei irgendwelche Abmessungen vergrössert werden müssten. Auch die Stabilität des gesamten Systems wird dabei gewahrt, weil ohne Entstehen von in vertikaler Richtung wirkenden Kräften der sperrende Kraftverlauf zwischen dem am Ski angeordneten Rastglied 6, der Rolle 9, deren Achse 10 und dem Sohlenhalter 8 kontinuierlich ist.

Wenn nun die vom Skischuh des Skifahrers durch den Niederhalter 8a des Sohlenhalters 8 ausgeübte Kraft die Niederhaltekraft der nicht dargestellten Auslösefeder überwindet, hebt sich der Sohlenhalter 8 und somit auch das Gehäuse 5 von der Skioberseite 2a noch weiter ab, wobei nunmehr auch die Achse 10 und somit auch die Rolle 9 hochgehoben werden. Dabei verlässt die Rolle 9 die früher ausführlich beschriebene, durch die beiden vertikalen Flächen 7a, 7b der Steuerfläche 7 gebildete Sperrzone, so dass in der weiteren Folge ein Auslösevorgang des Fersenhalters 1 auch dann eingeleitet werden kann, wenn gleichzeitig in der horizontalen und vertikalen Ebene wirkende Kräfte auftreten. Diese sogenannten Diagonalkräfte werden durch den erfindungsgemässen Fersenhalter, ähnlich wie im eingangs genannten Patent zur gesteuerten Freigabe des Skischuhes verwendet. Zwecks Vermeidung von Wiederholungen wird auf den in der AT-A-305 843 beschriebenen Auslösevorgang hingewiesen. Die in diesem Patent beschriebenen Details treffen übrigens, bis auf die erfindungsgemässe Ausgestaltung der elastischen Lagerung der Rolle, auch auf das Ausführungsbeispiel nach den Fig. 1 bis 3 zu.

Die Fig. 3 dient lediglich zur Veranschaulichung der Relativlage zwischen der Rolle 9 und dem Rastglied 6 sowie zwischen der Achse 10 und den beiden Führungen 8d, 5a (von denen hier nur die Führung 5a mit strichlierten Linien angedeutet ist). Es ist weiters erkennbar, dass die beiden Federn 13, 14 dabei eine verstärkte Vorspannung erfahren haben.

Die Ausführungsbeispiele nach den Fig. 4, 5 und 6 zeigen drei weitere Möglichkeiten der erfindungsgemässen elastischen Abstützung. In allen diesen drei Ausführungsbeispielen ist die Rolle 9' am Sohlenhalter 8' mittels ihrer Achse 10' ortsfest und auf der Achse 10' drehbeweglich gelagert. Die elastische Abstützung erfolgt im Bereich des jeweiligen Rastgliedes 6', 6", 6'". Dabei beschränkt sich die folgende Beschreibung in allen Fällen auf die Ausgestaltung und Funktion der erfindungsgemässen elastischen Abstützung.

Im Ausführungsbeispiel nach der Fig. 4 ist das Rastglied 6' von einer Stütze 12' gebildet, welche unter Zwischenschaltung zweier Federn 13', 14' auf der Grundplatte 4' des Fersenhalters 1' abgestützt ist. Im vorliegenden Ausführungsbeispiel sind die beiden Federn 13', 14' als mit nach oben weisenden freien Enden gestaltete Blattfedern vorgesehen; diese Federn könnten selbstverständlich auch in einer Lage mit nach unten weisenden freien Enden auf der Grundplatte 4' angeordnet sind. Die Blattfedern 13', 14' sind in der gezeigten Lage, welche den montierten Zustand des Rastgliedes 6' veranschaulicht, bereits vorgespannt. Die Stütze 12' weist beidseitig Führungen 12'a, 12'b auf, welche als in der vertikalen Ebene liegende Langlöcher ausgebildet sind. In die einzelnen Führungen 12'a, 12'b der Stütze 12' greifen beidseitig Stife 15, 16 ein, welche an/in den beiden Seitenflächen der Grundplatte 4' befestigt sind. Um ein Kippen der Stütze 12' relativ zur Grundplatte 4' zu verhindern, können ähnliche Führungen und Stifte, in Skilängsrichtung betrachtet, in einem Abstand von der beschriebenen Führung vorgesehen sein, wobei dieser Bereich der Stütze 12' sinngemäss nur eine Höhe aufweist, die eine Betätigung des Fersenhalters 1' in keiner Weise behindert. Die Stütze 12' ist somit relativ zur Grundplatte 4' als eine Art gefederter Schieber gestaltet. Hinsichtlich der Ausgestaltung der Steuerfläche 7', deren vertikalen Flächen 7'a, 7'b sowie deren kurvenbahnförmigen Abschnitten 7'c, 7'd wird auf die Beschreibung nach den Fig. 1 bis 3 hingewiesen.

Die in der Fig. 4 gezeigte Lage der Rolle 9' entspricht jener der Rolle 9 in den Fig. 1 und 2. Somit ist auch hier eine Freistellung h' erkennbar, welche beim Schliessen des Fersenhalters 1' überwunden wird. Nur liegen in diesem Fall die beiden Blattfedern 13', 14' zwischen der Unterseite der Stütze 12' und der Oberseite der Grundplatte 4', so dass die Freistellung h' diesem Umstand entsprechend gross bemessen werden muss, um eine ähnliche Wirkung wie beim Schliessen des Fersenhalters 1 nach dem ersten Ausführungsbeispiel auch bei dem Fersenhalter 1' nach diesem Ausführungsbeispiel erzielen zu können.

Die Wirkungsweise und alle weiteren Hinweise, welche in Verbindung mit dem ersten Ausführungsbeispiel getätigt worden sind, gelten sinngemäss auch für dieses Ausführungsbeispiel.

Im Ausführungsbeispiel nach der Fig. 5 ist das Rastglied 6" als ein in der Draufsicht etwa U-förmiger Körper gestaltet, dessen Steg von der Stütze 12" gebildet ist und dessen beide Schenkel 6"a, 6"b an je einem in der Grundplatte 4" befestigten Schwenkbolzen 17, 18 schwenkbar gelagert sind. Dabei ist in der Fig. 5 nur der Schenkel 6"a mit dem Schwenkbolzen 17 sichtbar. Somit bewegt sich die Stütze 12" im vorliegenden Fall als ein Schwenkglied, wobei der Unterschied zwischen einer Bewegung in der vertikalen Ebene gemäss dem Ausführungsbeispiel nach der Fig. 4 und der Schwenkbewegung gemäss dem Ausführungsbeispiel nach der Fig. 5 um so geringer ist, je grösser der Abstand zwischen der Stütze 12" und den beiden Schwenkbolzen 17, 18 ist. Da dieser Abstand konstruktionsbedingt eher doch beschränkt ist, und an der Steuerfläche 7" - in jeder Lage des Fersenhalters 1 "― eine entlang einer Fläche erfolgende Auflage erwünscht ist, kann es zweckmässig sein, die Steuerfläche mit einer relativ zur Grundplatte 4" neigenden Oberseite zu gestalten, wobei die Neigung eben durch den vorher erwähnten Abstand zwischen Stütze 12" und Schwenkbolzen 17, 18 bestimmt wird. Die Bestimmung eines solchen Neigungswinkels liegt im Können des Fachmannes.

Die Wirkungsweise und alle weiteren Hinweise, welche in Verbindung mit den vorangehenden Ausführungsformen getätigt worden sind, gelten auch für dieses Ausführungsbeispiel sinngemäss.

Im Ausführungsbeispiel nach der Fig. 6 besteht eine Abwandlung im Vergleich zu den beiden letzten Ausführungsbeispielen nach den Fig. 4 und 5 darin, dass anstelle einer einzigen Stütze hier als Rastglied 6"' zwei Stützteile 12₁, 12₂, vorgesehen sind. Sinngemäss ist hier die Steuerfläche 7"' von gesonderten vertikalen Flächen 7,a, 7₂b und kurvenbahnförmigen Abschnitten 7₁c, 7₂d gebildet. Die beiden Stützteile 12₁, 12₂ sind in diesem Fall unter Zwischenschaltung zweier Schraubendruckfedern 13"', 14"' auf der Oberseite der Grundplatte 4"' abgestützt. Ausserdem sind die beiden Stützteile 12₁, 12₂ um je einen Stift, Bolzen oder dgl. 15', 16', welche jeweils als eine Art Schwenkachse für die beiden Stützteile 12₁, 12₂ dienen, verschwenkbar gelagert. Die beiden Stifte 15', 16' sind in der Grundplatte 4"' des Fersenhalters 1 ' befestigt, beispielsweise in je einer aus dem Material der Grundplatte 4"' abgebogenen, gesondert nicht bezeichneten Blechwand vernietet. Zur Aufnahme der beiden Schraubendruckfedem 13"', 14'" weisen die beiden Stützteile 12₁, 12₂ je eine als Führung 12₁a, 12₂b gestaltete Aussparung auf.

Die in der Fig. 6 gezeigte Lage entspricht jener nach der Fig. 4 oder nach der Fig. 2, so dass sich eine weitere Beschreibung der Ausgestaltung und der Funktion erübrigen dürfte. Es sei lediglich bemerkt, dass - entsprechende Abmessungen vorausgesetzt - hier die wirksame Sperrzone den vorher beschriebenen Ausführungsformen gegenüber noch dadurch erhöht werden kann, dass durch das Verschwenken der beiden Stützteile 12₁, 12₂ ein längerer Weg zur Verfügung steht als wenn die Relativbewegung ausschliesslich in Höhenrichtung zwischen der Sperrzone, der jeweiligen Steuerkurve und der jeweiligen Rolle stattfindet.

Die Wirkungsweise und alle weiteren Hinweise welche in Verbindung mit den Ausführungsformen nach den Fig. 4 und 5 getätigt worden sind, gelten sinngemäss auch für den Fersenhalter 1'" nach diesem Ausführungsbeispiel.

Die Erfindung ist nicht auf die dargestellten Ausführungsbeispiele beschränkt. Es sind weitere Abwandlungen denkbar, die im Rahmen der Erfindung liegen können. Beispielsweise könnte im ersten Ausführungsbeispiel nach den Fig. 1 bis 3 die elastische Abstützung durch zwei Federn erfolgen, welche sich im freien Raum an der Unterseite des Sohlenhalters erstrecken. Oder man könnte eine einzige Feder verwenden, die in diesem Bereich befestigt ist. Anstelle von Blattfedern oder Schraubendruckfedern könnten auch Tellerfedern (oder Federscheiben) Verwendung finden. Man könnte das metallene Federmaterial durch ein anderes elastisches Material, beispielsweise durch Gummi, ersetzen.

Man kann weiters auch eine weiterentwickelte elastische Abstützung schaffen, indem nicht nur entweder die Rolle oder die Stütze bzw. die beiden Stützteile elastisch abgestützt sind, sondern sowohl die Rolle als auch die Stütze bzw. die beiden Stützteile elastisch gelagert sind.

Insbesondere im letzten Ausführungsbeispiel nach der Fig. 6 könnte eine solche Ausgestaltung erfolgen, wobei dann durch das Auslegen der die Rolle abstützenden Federn und der die beiden Stützteile abstützenden Federn die gewählte Freistellung wahlweise so wie in den beschriebenen Ausführungsbeispielen ausgenützt wird oder in der folgend kurz beschriebenen Art verwendet werden kann. Wenn nämlich die Kraft der beiden, die einzelnen Stützteile abstützenden Federn grösser als die Kraft jener Federn ist, welche die Rolle nach unten drängt, so erfolgt vorerst ein Hochschieben der Rolle in den beiden Führungen und erst dann werden die beiden Stützteile gegen die Kraft der sie beaufschlagenden Federn nach unten gedrückt. Wenn hingegen die Kraft der Schraubendruckfedern geringer ist, so erfolgt erst ein Hinunterdrücken der beiden Stützteile, wobei die Rolle noch nicht in die Aussparung eingetaucht ist und erst beim vollständigen Niederdrücken des so gestalteten Fersenhalters die Rolle auch gegen die Kraft der beiden sie belastenden Biegefedern hochgedrückt wird. Es bedarf keiner besonderen Er- örterung, dass sich in beiden Fällen die wirksame Höhe der Sperrzone mit der Summe der beiden Freistellungen (h+h') vergrössern wird.

Ähnliche Kombinationen können auch zwischen den anderen Ausführungsbeispielen verwirklicht werden und auch unabhängig davon, welche Art der Federung vorgenommen wird.

## Patentansprüche

1. Skibindung, die einen auf einem Grundkörper in vertikaler Ebene beweglich angeordneten Sohlenhalter (8, 8', 8", 8"') mit einem ersten Verrastungselement aufweist, das mit einem als schwenkbar am Grundkörper gelagerte Steuerkurve ausgebildeten Verrastungsglied im Eingriff steht, wobei der Grundkörper in einer zur Bewegungsebene des Sohlenhalters (8, 8', 8", 8"') etwa im rechten Winkel stehenden Ebene an einer Grundplatte (4, 4', 4", 4"') bewegbar angeordnet und ebenfalls verrastet ist, und wobei der Sohlenhalter (8, 8', 8", 8"') ein zweites Verrastungselement (9, 9', 9", 9"') aufweist, das in ein am Ski (2) angeordnetes, etwa kurvenbahnförmiges Rastglied (6, 6', 6", 6"') eingreift, wobei das kurvenbahnförmige Rastglied (6, 6', 6", 6"') in seiner Mitte eine Ausnehmung mit vertikalen Flächen (7a, 7'a, 7₁a, 7b, 7'b, 7₂b) aufweist, deren Abstand zueinander etwa dem Durchmesser des Verrastungselementes (9, 9', 9", 9"') entspricht, wobei die Eingriffstiefe des Verrastungselementes (9, 9', 9", 9"') in die Ausnehmung gleich oder grösser ist als der Radius des Verrastungselementes (9, 9', 9", 9"'), dadurch gekennzeichnet, dass das am Sohlenhalter (8, 8', 8", 8"') vorgesehene zweite Verrastungselement (9, 9', 9", 9"') und das am Ski (2) angeordnete Rastglied (6, 6', 6", 6"') relativ zueinander federnd abgestützt sind.

2. Skibindung nach Anspruch 1, dadurch gekennzeichnet, dass eine das Verrastungselement bildende Rolle (9) an einer Achse (10) gelagert ist, welche Achse ihrerseits im Sohlenhalter (8) in zwei in vertikaler Richtung verlaufenden Langlöchern (8d, 5a) gelagert und relativ zu dem Sohlenhalter (8) mittels einer im Sohlenhalter (8) befestigten Feder, z.B. mittels eines Paares von Biegefedern (13, 14) vorgespannt abgestützt ist (Fig. 1 bis 3).

3. Skibindung nach Anspruch 2, dadurch gekennzeichnet, dass die Achse (10) der Rolle (9), in der geöffneten Lage der Skibindung, am unteren Bereich der beiden Langlöcher (8d, 5a) aufliegt und, im geschlossenen Zustand der Skibindung gegen die Kraft der beiden Biegefedern (13, 14) am oberen Bereich dieser Langlöcher (8d, 5a) anliegt (Fig. 1 und 2).

4. Skibindung nach Anspruch 1, dadurch gekennzeichnet, dass das Rastglied (6', 6", 6"') von zumindest einer Stütze (12', 12"), gegebenenfalls von zwei Stützteilen (12₁, 12₂), gebildet ist, welche relativ zur Grundplatte (4', 4", 4"') höhenverstellbar und an dieser letzteren unter Zwischenschaltung zumindest einer Feder, vorzugsweise durch ein Paar von Federn 13', 14', 13"', 14"'), elastisch abgestützt gehalten ist bzw. sind (Fig. 4 bis 6).

5. Skibindung nach Anspruch 1 oder 4, dadurch gekennzeichnet, dass als Federn zwei Blattfedern (13', 14') vorgesehen sind, welche zwischen der Oberseite der Grundplatte (4') und der Unterseite zweier Stützbereiche des Rastgliedes (6') angeordnet sind, wobei in beiden, nach unten abgewinkelten Seitenbereichen der Grundplatte (4') Haltestifte (15, 16) befestigt sind, die mit in vertikaler Richtung verlaufenden Langlöchern (12'a, 12'b) der Stütze (12') korrespondieren (Fig. 4).

6. Skibindung nach Anspruch 1 oder 4, dadurch gekennzeichnet, dass das Rastglied (6") als ein in der Draufsicht etwa U-förmiger Körper gestaltet ist, dessen Steg von der Stütze (2") gebildet ist und dessen beide Schenkel (6"a, 6"b) an je einem seitlich an der Grundplatte (4") befestigten Schwenkbolzen (17, 18) schwenkbar gelagert sind.

7. Skibindung nach Anspruch 1 oder 4, dadurch gekennzeichnet, dass die beiden Stützteile (12₁, 12₂) des Rastgliedes (6"') nach unten offene Sackbohrungen aufweisen, in denen sich je ein Ende jeweils einer Schraubenfeder (13"', 14"') abstützt, wobei die anderen Ende jeder dieser Federn (13"', 14"') auf der Oberseite der Grundplatte (4"') abgestützt sind, und wobei die Grundplatte (4"') mit zwei relativ zur Skilängsachse symmetrisch angeordneten und in Skilängsrichtung verlaufenden Stiften (15', 16') ausgestattet ist, welche in je einer aus dem Material der Grundplatte abgebogenen Blechwand befestigt sind, an welchen Bolzen jeweils eine der beiden, die einzelnen Steuerflächenbereiche autweisenden Stützteile (12₁, 12₂) schwenkbar gelagert ist (Fig. 6).

## Claims

1. In a ski binding, which has a sole holder (8, 8', 8", 8"') which is arranged vertically movable on a support member and has a first locking element which engages a first locking member which is a swingably supported control surface, the support member being arranged on a base plate (4, 4', 4", *4"') movably in a direction which is approximately at a right angle with respect to the direction of the movement of the sole holder (8, 8', 8", 8"'), and whereby the sole holder (8, 8', 8", 8"') has a second locking element (9, 9', 9", 9"'), which engages a second locking member (6, 6', 6", 6"') which has a cam surface and is arranged on the ski (2), whereby the cam surface on the locking member (6, 6', 6", 6"') has in its center a recess with vertical surfaces (7a, 7'a, 7₁a, 7b, 7'b, 7₂b), the distance of which from one another corresponds approximately with the diameter of the locking element (9, 9', 9", 9"'), the depth of engagement of the locking element (9, 9', 9", 9"') into the recess being equal to or greater than the radius of the locking element (9, 9', 9", 9"'), the invention is characterized in that the second locking element (9, 9', 9", 9"') which is provided on the sole holder (8, 8', 8", 8"') and the locking member (6,6', 6", 6"') which is arranged on the ski (2) are supported resiliently relative to one another.

2. The ski binding according to Claim 1, characterized in that a roller (9) which forms the locking element is supported on an axle (10) which in turn is supported in the sole holder (8) in two slotted holes (8d, 5a) which extend in the vertical direction and is initially tensioned relative to the sole holder (8) by means of a spring which is supported in the sole holder (8); for examply by means of a pair of leaf springs (13, 14) (fig. 1 to 3).

3. The ski binding according to Claim 2, characterized in that the axle (10) of the roller (9) viewed in the open position of the ski binding, rests at the lower ends of the two slotted holes (8d, 5a) and, viewed in the closed condition of the ski binding, is maintained against the force of the two springs (13, 14) in the upper regions of said slotted holes (8d, 5a) (fig. 1 and 2).

4. The ski binding according to Claim 1, characterized in that the locking member (6', 6', 6"') is formed by at least one support (12', 12"), and if desired by two support parts (12₁, 12₂), which is or are supported vertically adjustable relative to the base plate (4', 4", 4"') and is or are resiliently supported on the base plate (4', 4", 4"') with the interpositioning of at least one spring, and preferably a pair of springs (13', 14', 13"', 14"') (fig. 4 to 6).

5. The ski binding according to Claim 1 or 4, characterized in that as springs are provided two leaf springs (13', 14') which are arranged between the upper side of the base plate (4') and the underside areas of the support part of the locking member (6'), and whereby in the two, downwardly bent side areas of the base plate (4') there are secured retainer pins (15, 16) which cooperate with slotted holes (12'a, 12'b) in the support (12') which extend in a vertical direction (fig. 4).

6. The ski binding according to Claim 1 or 4, characterized in that the locking member (6") is an approximately U-shaped member in the top view, the bar of which member serves as the support (12") and the two legs (6"a, 6"b) of which are each supported pivotally on a respective swivel bolt (17, 18) which is secured to the base plate (4").

7. The ski binding according to Claim 1 or 4, characterized in that the two support parts (12₁, 12₂) of the locking member (6"') have downwardly open blind bores, in each of which one end of a respective helical spring ( 13"', 14"') lies, the other end of each of said springs (13"', 14"') being supported on the upper side of the base plate (4"'), and whereby the base plate (4"') is equipped with two pins (15, 16') which are arranged symmetrically relative to the longitudinal axis of the ski and extend in the longitudinal direction of the ski, which pins (15', 16') are each secured in a respective sheet metal wall which is bent out of the material of the base plate, on which pins the two support parts (12₁, 12₂) which have the individual control surfaces are respectively pivotally supported (fig. 6).

## Revendications

1. Fixation de skis, comportant un cale-semelle (8, 8', 8", 8"') monté mobile dans un plan vertical sur un corps de base et muni d'un premier élément d'encliquetage qui vient en prise avec un organe d'encliquetage réalisé sous la forme d'une came de commande montée à pivotements sur le corps de base, ce corps de base étant mobile et également encliqueté sur une plaque de base (4, 4', 4", 4"') dans un plan sensiblement perpendiculaire au plan de mouvement du cale-semelle (8, 8', 8", 8"'), et le cale-semelle (8, 8', 8", 8"') présentant un second élément d'encliquetage (9, 9', 9", 9"') qui s'engage dans un organe d'encliquetage (6, 6', 6", 6"') sensiblement en forme de rampe curviligne et disposé sur le ski (2), l'organe d'encliquetage (6, 6', 6", 6"') en forme de rampe curviligne comportant, en son centre, un évidement à faces verticales (7a, 7'a, 7₁a, 7b, 7'b, 7₂b) dont l'espacement mutuel correspond approximativement au diamètre de l'élément d'encliquetage (9, 9', 9", 9"'), la profondeur de pénétration de cet élément d'encliquetage (9, 9', 9", 9"') dans l'évidement étant égale ou supérieure au rayon de l'élément d'encliquetage (9, 9', 9", 9"'), caractérisée par le fait que le second élément d'encliquetage (9, 9', 9", 9"') prévu sur le cale-semelle (8, 8', 8", 8"') et l'organe d'encliquetage (6, 6', 6", 6"') situé sur le ski (2) sont en appui élastique l'un par rapport à l'autre.

2. Fixation de skis selon la revendication 1, caractérisée par le fait qu'un galet (9) formant l'élément d'encliquetage est calé sur un axe (10), lequel axe est à son tour monté, dans le cale-semelle (8), dans deux boutonnières (8d, 5a) qui s'étendent dans le sens vertical et est en appui avec précharge, par rapport au cale-semelle (8), au moyen d'un ressort fixé dans ce cale-semelle (8), par exemple au moyen d'une paire de ressorts de flexion (13, 14) (figures 1 à 3).

3. Fixation de skis selon la revendication 2, caractérisée par le fait que, dans la position ouverte de cette fixation de skis, l'axe (10) du galet (9) porte contre la région inférieure des deux boutonnières (8d, 5a) et est appliqué, en condition fermée de la fixation de skis, contre la région supérieure desdites boutonnières (8d, 5a), à l'encontre de la force des deux ressorts de flexion (13, 14) (figures 1 et 2).

4. Fixation de skis selon la revendication 1, caractérisée par le fait que l'organe d'encliquetage (6', 6", 6"') estformé par au moins un montant d'appui (12', 12"), éventuellement par deux parties d'appui (12₁, 12₂), qui est ou sont respectivement réglables en hauteur par rapport à la plaque de base (4', 4", 4"') et est ou sont respectivement retenus avec appui élastique, sur cette dernière, avec interposition d'au moins un ressort, de préférence par une paire de ressorts (13', 14', 13"', 1.4"') (figures 4 à 6).

5. Fixation de skis selon la revendication 1 ou 4, caractérisée par le fait que sont prévues, en tant que ressorts, deux lames de ressort (13', 14') intercalées entre la face supérieure de la plaque de base (4') et la face inférieure des deux zones d'appui de l'organe d'encliquetage (6'), des goujons d'arrêt (15, 16), fixés dans le deux régions latérales de la plaque de base (4') coudées vers le bas, correspondant à des boutonnières (12'a, 12'b) du montant d'appui (12') qui s'étendent dans la direction verticale (figure 4).

6. Fixation de skis selon la revendication 1 ou 4, caractérisée par le fait que l'organe d'encliquetage (6") est configuré en tant que pièce sensiblement en U observée en plan, dont la base est formée par le montant d'appui (12") et dont les deux branches (6"a, 6"b) sont montées pivotantes sur un tourillon respectif (17, 18) fixé sur le côté de la plaque de base (4").

7. Fixation de skis selon la revendication 1 ou 4, caractérisée par le fait que les deux parties d'appui (12₁, 12₂) de l'organe d'encliquetage (6"') comportent des trous borgnes ouverts vers le bas et dans lesquels prend à chaque fois appui une extrémité d'un ressort hélicoïdal respectif (13"', 14"'), les autres extrémités de chacun de ces ressorts (13"', 14"') étant en appui sur la face supérieure de la plaque de base (4"'), et cette plaque de base (4"') étant pourvue de deux goujons (15', 16') qui occupent des positions symétriques par rapport à l'axe longitudinal du ski, s'étendent dans le sens longitudinal de ce ski et sont fixés dans une joue respective en tôle cintrée à l'écart du matériau de la plaque de base, goujons sur lesquels est montée à pivotements l'une respective des deux parties d'appui (12₁, 12₂) munies des zones individuelles de la surface de commande (figure 6).
